# DEMANDE DE BREVET EUROPEEN

(11) **EP 0 507 713 A1**
(43) Date de publication de la demande: **07.10.1992**
(21) Numéro de dépôt: 92440040.1
(22) Date de dépôt: 03.04.1992
(51) Int. Cl.: E04B 2/74

(54) **Dispositif de cloison, en particulier à capacité coupe-feu pendant une longue durée**

(30) Priorité: 05.04.1991 FR 9104319
(71) Demandeur: CLESTRA HAUSERMAN, S.A., F-67200 Strasbourg-Koenigshoffen (FR)
(72) Inventeur: Halter, Patrick, F-67500 Haguenau (FR)
(74) Mandataire: Nuss, Pierre

(57) **Abrégé**

La présente invention concerne un dispositif de cloison, en particulier à capacité coupe-feu pendant une longue durée, essentiellement constitué par des panneaux de cloison (1) fixés sur des poteaux intermédiaires (2) et insérés en parties haute et basse dans des lisses correspondantes (3), caractérisé en ce que les panneaux (1) sont formés par deux couches extérieures d'habillage (4) pourvues chacune par collage sur leur face interne d'une couche (5) de fibres céramiques et par au moins une couche (6) à base de plâtre entourée d'une couche (7) de laine de roche, de verre ou de céramique insérée entre lesdites couches d'habillage (4) munies de leur couche de fibres céramiques (5), en ce que les poteaux (2) sont constitués par des éléments de montants profilés (8) assemblés sur une couche (9) de fibres céramiques et enserrant une couche (10) à base de plâtre de part et d'autre de cette couche (9) de fibres céramiques et en ce que les lisses haute et basse (3) sont également réalisées par assemblage de profilés pliés avec interposition entre ces derniers d'une couche de fibres céramiques et montage, dans la paroi externe, d'une couche à base de plâtre.

## Description

La présente invention concerne le domaine de l'aménagement du bâtiment, en particulier de l'aménagement de locaux, notamment dans le tertiaire, et a pour objet un dispositif de cloison, en particulier à capacité coupe-feu pendant une longue durée.

Actuellement, l'agencement de locaux tertiaires est souvent réalisé au moyen de cloisons amovibles modulaires pouvant facilement être déplacées en fonction des besoins.

Dans les cas où il est nécessaire que de telles cloisons présentent des caractéristiques de résistance au feu pendant une certaine durée, il est connu de les équiper, derrière leur habillage en tôle, avec des complexes à base de plaques de plâtre et d'isolant thermique, tel que de la laine de roche ou de la laine de verre, sur une épaisseur comprise entre 75 mm et 200 mm. Ces panneaux sont généralement montés dans des lisses coiffantes fixées au plafond et au sol, qui sont de constitution relativement complexe et lourde et dont l'installation est longue et difficile du fait qu'elle nécessite un réglage et une fixation indépendants. Il en résulte que de telles cloisons résistantes au feu doivent pratiquement être réalisées sur place.

En outre, les poteaux intermédiaires sont alors réalisés à partir de profils standards du commerce ou fabriqués et montés sur chantier avec interposition d'une ou de plusieurs couches isolantes.

Enfin, les cloisons existantes peuvent être réalisées avec des joints verticaux entre panneaux, de largeur variable entre un aboutement de deux panneaux consécutifs et un joint large fermé par un couvre-joint rapporté. Toutefois, la réalisation de tels joints nécessite des poteaux spécifiques à chaque dimension, de sorte qu'une industrialisation de ces poteaux est relativement coûteuse.

La présente invention a pour but de pallier ces inconvénients.

Elle a, en effet, pour objet un dispositif de cloison, en particulier à capacité coupe-feu pendant une longue durée, essentiellement constitué par des panneaux de cloison fixés sur des poteaux intermédiaires et insérés en parties haute et basse dans des lisses correspondantes, caractérisé en ce que les panneaux sont formés par deux couches extérieures d'habillage pourvues chacune par collage sur leur face interne d'une couche de fibres céramiques et par au moins une couche à base de plâtre entourée d'une couche de laine de roche, de verre ou de céramique insérée entre lesdites couches d'habillage munies de leur couche de fibres céramiques, en ce que les poteaux sont constitués par des éléments de montants profilés assemblés sur une couche de fibres céramiques et enserrant une couche à base de plâtre de part et d'autre de cette couche de fibres céramiques et en ce que les lisses haute et basse sont également réalisées par assemblage de profilés pliés avec interposition entre ces derniers d'une couche de fibres céramiques et montage, dans la paroi externe, d'une couche à base de plâtre.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue partielle en plan et en coupe d'un dispositif conforme à l'invention ;
la figure 2 est une vue partielle en coupe à plus grande échelle d'un panneau de cloison ;
la figure 3 est une vue en élévation latérale et en coupe du dispositif, et
la figure 4 est une courbe d'essai au feu d'une paroi conforme à l'invention.

A titre d'exemple, les figures 1 à 3 des dessins annexés représentent un dispositif de cloison, en particulier à capacité coupe-feu pendant une longue durée, qui est essentiellement constitué par des panneaux de cloison 1 fixés sur des poteaux intermédiaires 2 et insérés en parties haute et basse dans des lisses correspondantes 3.

Conformément à l'invention, les panneaux 1 sont formés par deux couches extérieures d'habillage 4 pourvues chacune par collage sur leur face interne d'une couche 5 de fibres céramiques et par au moins une couche 6 à base de plâtre entourée d'une couche 7 de laine de roche, de verre ou de céramique insérée entre lesdites couches d'habillage 4 munies de leur couche de fibres céramiques 5.

Les poteaux 2 sont constitués par des éléments de montants profilés 8 assemblés sur une couche 9 de fibres céramiques et enserrant une couche 10 à base de plâtre de part et d'autre de cette couche 9 de fibres céramiques.

Les lisses haute et basse 3 sont également réalisées par assemblage de profilés pliés 11 avec interposition entre ces derniers d'une couche 12 de fibres céramiques et montage, dans la paroi externe de ces profilés, d'une couche 13 à base de plâtre.

Les éléments de montants profilés 8 constituant les poteaux 2 sont serrés par paires de montants opposés de part et d'autre sur la couche 9 de fibres céramiques par boulonnage ou par sertissage et présentent chacun, sur une aile verticale en saillie perpendiculairement par rapport à la couche 9, à intervalles réguliers, des trous oblongs 14 (figures 1 et 3) destinés à coopérer avec des moyens 15 d'écartement et de serrage des éléments 8 disposés d'un même côté de la couche 9 et formant simultanément un moyen d'accrochage pour les couches extérieures d'habillage 4.

En outre, les poteaux 2 présentent, entre les ailes verticales en saillie, un joint intumescent 16 s'étendant devant la couche de plâtre 10 correspondante et derrière les moyens 15 d'écartement et de serrage desdites ailes verticales des éléments 8 formant lesdits poteaux 2.

Les moyens 15 d'écartement et de serrage des éléments 8 se présentent sous forme d'axes munis à leurs deux extrémités de filetages de réception d'écrous de serrage des ailes en saillie des éléments profilés 8 des poteaux 2, ces axes étant pourvus dans leur partie médiane de deux épaulements 17 séparés par une partie lisse 18 formant le moyen d'accrochage et de réglage en hauteur des habillages 4 des panneaux 1 (figure 1). La longueur de la partie lisse 18 est variable en fonction de l'effet esthétique désiré au niveau du joint entre deux panneaux consécutifs. Une telle variation de cette longueur est simplement obtenue par prévision de moyens 15 de longueurs différentes.

Les habillages 4 des panneaux 1, qui sont avantageusement constitués par des tôles pliées ou par tout autre matériau ininflammable, sont pourvus de bords verticaux 19 munis de plusieurs boutonnières 20 destinées à coopérer, pour l'accrochage, avec la partie lisse 18 des moyens 15 (figure 2).

Le mode de réalisation décrit ci-dessus des poteaux 2 et des bords 19 des habillages 4 des panneaux 1 permet un montage rapide du dispositif de cloison conforme à l'invention. En effet, les trous oblongs 14 permettent un réglage mutuel des éléments 8 constitutifs des poteaux 2, ainsi qu'un réglage en hauteur des moyens 15 qui permettent un écartement des ailes en saillie de ces éléments 8 correspondant à la largeur de joint désirée, les habillages 4 pouvant alors facilement être accrochés avec nivellement en hauteur sur les parties lisses 18 au moyen de leurs boutonnières 20.

Afin d'assurer une continuité d'isolation au niveau des lisses haute et basse 3, ces dernières sont pourvues dans leurs rainures longitudinales de réception des ailes 21 d'accrochage des habillages 4, d'une bourre 22 en laine de roche ou analogue (figure 2). Une telle bourre 22 permet de remplir l'espace entre l'habillage 4 avec sa couche 5 de fibres céramiques et la partie centrale de la lisse 3 renfermant la couche de fibres céramiques 9.

La figure 4 représente une courbe d'essai au feu de la paroi conforme à l'invention. Comme il ressort plus particulièrement de cette dernière, la paroi, qui est soumise, conformément à la norme en vigueur, sur une de ses faces, à une température prédéterminée, et dont l'échauffement est mesuré sur l'autre face, s'échauffe d'abord relativement vite, pendant une durée d'environ 40 minutes correspondant à la tenue de la première couche d'habillage, puis présente un palier à température sensiblement constante s'étendant sur une longue durée, à savoir d'environ 60 minutes, et correspondant à la résistance et à l'absorption calorifique de la première couche de fibres céramiques 5, ce palier étant suivi d'une chute de température dont la durée correspond au temps d'évaporation de l'eau résiduelle contenue dans la couche à base de plâtre 6 et est d'environ 15 minutes. Après cette décroissance de la température, l'essai relève un palier de température constant d'environ 15 minutes correspondant à l'évaporation de l'eau ayant migré de la couche 6 vers la couche 7 de laine de roche, de verre ou de céramique, ce palier étant suivi d'une remontée de la température inférieure à la limite autorisée au bout de 150 minutes d'essai.

Selon une variante de réalisation de l'invention, non représentée aux dessins annexés, il est également possible de prévoir entre les couches extérieures d'habillage 4 avec leur couche 5 de fibres céramiques un complexe formé par plusieurs couches à base de plâtre séparées et entourées de couches de laine de verre, de roche ou de céramique. Un tel mode de réalisation permet d'améliorer sensiblement la tenue au feu d'une cloison conforme à l'invention par augmentation du nombre de paliers d'évaporation et donc par ralentissement correspondant de la vitesse de propagation horizontale de la chaleur. Il est ainsi également possible, par augmentation du nombre de couches de plâtre et de laine, d'obtenir une résistance au feu de plus longue durée avec une épaisseur de panneau identique, ce qui entraîne une construction plus légère.

Enfin, l'assemblage des panneaux 1 sur les poteaux 2 est avantageusement effectué, au niveau des joints, avec aboutement des bords 19 d'accrochage des habillages 4. En effet, des essais ont démontré que dans le cas d'un tel mode de réalisation la source de chaleur réalisait un soudage des bords 19 entre eux, ce qui favorise également une limitation de la transmission de chaleur à travers le dispositif de cloison.

Le dispositif conforme à l'invention est également utilisable comme simple dispositif de cloison ou d'habillage mural, sans capacité coupe-feu particulière. Dans un tel cas, les couches extérieures d'habillage 4 sont uniquement pourvues, de manière connue, d'un isolant phonique ou thermique, les poteaux 2 sont réalisés par assemblage des éléments 8, entre-eux avec interposition éventuelle, à la place de la couche de fibres céramiques, d'entretoises de calibrage, ou directement sur un mur porteur, les moyens 15 d'assemblage des ailes en saillie déterminant la dimension des joints verticaux entre les panneaux, et les lisses haute et basse 3 peuvent être réalisées par pliage d'un feuillard de tôle unique ou de deux feuillards assemblés entre eux au niveau de l'âme verticale par vissage, par soudage ou par sertissage.

Grâce à l'invention, il est possible de réaliser un dispositif de cloison ayant une capacité coupe-feu de longue durée tout en présentant une épaisseur relativement réduite compatible avec les exigences esthétiques.

En outre, du fait du mode de construction relativement léger de ce dispositif, sa mise en oeuvre peut être simple et rapide.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif de cloison, en particulier à capacité coupe-feu pendant une longue durée, essentiellement constitué par des panneaux de cloison (1) fixés sur des poteaux intermédiaires (2) et insérés en parties haute et basse dans des lisses correspondantes (3), caractérisé en ce que les panneaux (1) sont formés par deux couches extérieures d'habillage (4) pourvues chacune par collage sur leur face interne d'une couche (5) de fibres céramiques et par au moins une couche (6) à base de plâtre entourée d'une couche (7) de laine de roche, de verre ou de céramique insérée entre lesdites couches d'habillage (4) munies de leur couche de fibres céramiques (5), en ce que les poteaux (2) sont constitués par des éléments de montants profilés (8) assemblés sur une couche (9) de fibres céramiques et enserrant une couche (10) à base de plâtre de part et d'autre de cette couche (9) de fibres céramiques et en ce que les lisses haute et basse (3) sont également réalisées par assemblage de profilés pliés (11) avec interposition entre ces derniers d'une couche (12) de fibres céramiques et montage, dans la paroi externe, d'une couche (13) à base de plâtre.

2. Dispositif, suivant la revendication 1, caractérisé en ce que les éléments de montants profilés (8) constituant les poteaux (2) sont serrés par paires de montants opposés de part et d'autre sur la couche (9) de fibres céramiques par boulonnage ou par sertissage et présentent chacun, sur une aile verticale en saillie perpendiculairement par rapport à la couche (9), à intervalles réguliers, des trous oblongs (14) destinés à coopérer avec des moyens (15) d'écartement et de serrage des éléments (8) disposés d'un même côté de la couche (9) et formant simultanément un moyen d'accrochage pour les couches extérieures d'habillage (4).

3. Dispositif, suivant l'une quelconque des revendications 1 et 2, caractérisé en ce que les poteaux (2) présentent, entre les ailes verticales en saillie, un joint intumescent (16) s'étendant devant la couche de plâtre (10) correspondante et derrière les moyens (15) d'écartement et de serrage desdites ailes verticales des éléments (8) formant lesdits poteaux (2).

4. Dispositif, suivant l'une quelconque des revendications 2 et 3, caractérisé en ce que les moyens (15) d'écartement et de serrage des éléments (8) se présentent sous forme d'axes munis à leurs deux extrémités de filetages de réception d'écrous de serrage des ailes en saillie des éléments profilés (8) des poteaux (2), ces axes étant pourvus dans leur partie médiane de deux épaulements (17) séparés par une partie lisse (18) formant le moyen d'accrochage et de réglage en hauteur des habillages (4) des panneaux (1).

5. Dispositif, suivant la revendication 4, caractérisé en ce que la longueur de la partie lisse (18) est variable en fonction de l'effet esthétique désiré au niveau du joint entre deux panneaux consécutifs.

6. Dispositif, suivant l'une quelconque des revendications 1 à 5, caractérisé en ce que les habillages (4) des panneaux (1), qui sont avantageusement constitués par des tôles pliées ou par tout autre matériau ininflammable, sont pourvus de bords verticaux (19) munis de plusieurs boutonnières (20) destinées à coopérer, pour l'accrochage, avec la partie lisse (18) des moyens (15).

7. Dispositif, suivant la revendication 1, caractérisé en ce que les lisses haute et basse (3) sont pourvues dans leurs rainures longitudinales de réception des ailes (21) d'accrochage des habillages (4), d'une bourre (22) en laine de roche ou analogue.

8. Dispositif, suivant la revendication 1, caractérisé en ce que, entre les couches extérieures d'habillage (4) avec leur couche (5) de fibres céramiques, il est prévu un complexe formé par plusieurs couches à base de plâtre séparées et entourées de couches de laine de verre, de roche ou de céramique.

9. Dispositif, suivant l'une quelconque des revendications 1 à 6, caractérisé en ce que l'assemblage des panneaux (1) sur les poteaux (2) est avantageusement effectué, au niveau des joints, avec aboutement des bords 19 d'accrochage des habillages (4).

10. Dispositif, suivant l'une quelconque des revendications 1 et 4, caractérisé en ce que, pour une utilisation comme simple dispositif de cloison ou d'habillage mural, les couches extérieures d'habillage (4) sont uniquement pourvues d'un isolant phonique ou thermique, les poteaux (2) sont réalisés par assemblage des éléments (8), entre-eux avec interposition éventuelle, à la place de la couche de fibres céramiques, d'entretoises de calibrage, ou directement sur un mur porteur, les moyens (15) d'assemblage des ailes en saillie déterminant la dimension des joints verticaux entre les panneaux, et les lisses haute et basse (3) sont réalisées par pliage d'un feuillard de tôle unique ou de deux feuillards assemblés entre eux au niveau de l'âme verticale par vissage, par soudage ou par sertissage.
